# EUROPÄISCHE PATENTANMELDUNG

(11) **EP 1 070 472 A1**
(43) Veröffentlichungstag der Anmeldung: **24.01.2001**
(21) Anmeldenummer: 99810656.1
(22) Anmeldetag: 20.07.1999
(51) Int. Cl.: A47F 7/00

(54) **System zur Präsentation von Werbematerialien und darin verwendbare Deckplatte**

(71) Anmelder: Messerli Display, 4587 Aetingen (CH)
(72) Erfinder: Messerli, Bruno, 4587 Aetingen (CH)
(74) Vertreter: AMMANN PATENTANWAELTE AG BERN

(57) **Zusammenfassung**

System zur Präsentation von Werbematerialien in einer bestimmten Anordnung. Zur Sicherstellung eines gleichen Erscheinungsbildes überall, wo eine Ausstellung der Werbematerialien eingerichtet wird, ist das System dadurch gekennzeichnet, dass es folgende Komponenten enthält:
eine Basisplatte (12), welche eine systematische Anordnung von Aussparungen (13, 14) aufweist,
eine Deckplatte (21), welche eine ausstellungsspezifische Anordnung von Öffnungen (22-26; 31-35) aufweist und auf der Basisplatte (12) in einer bestimmten Position positionierbar ist, und
eine Vielzahl von Werbematerialeinheiten (42-48), deren Stützen (52-58) durch Öffnungen (22-26; 31-35) der Deckplatte (21) in Aussparungen (13, 14) der Basisplatte (12) einsteckbar sind, wobei je ein Endteil der Stütze (52-58) jeder Werbematerialeinheit (42-48) durch eine der Öffnungen (22-26; 31-35) der Deckplatte (21) in einer Aussparung (13, 14) der Basisplatte (12) einsteckbar ist.

## Beschreibung

Die vorliegende Erfindung betrifft ein System zur Präsentation von Werbematerialien in einer bestimmten Anordnung, insbesondere in Schaufenstern, Verkaufsräumen, an Messen oder sonstigen Ausstellungen.

Die Erfindung bezieht sich ferner auf eine Deckplatte, die in einem solchen System verwendbar ist.

Bei gezielten und individuellen Werbekampagnen sollten ad hoc vorbereitete Werbematerialien, z. B. in Schaufenstern an einer Vielzahl verschiedener Orte, mit einem ausgewählten und überall gleichen Erscheinungsbild ausgestellt werden, so dass sich die Ausstellung des Werbematerials gegenüber Ausstellungen ähnlicher Art klar abhebt, leicht erkennbar ist und damit wirksame Werbung für Produkte, Verkaufswaren, Dienstleistungen oder anderes bzw. Präsentation davon zur Folge hat. Dies sollte mit möglichst geringem, zusätzlichem Aufwand auch dann sichergestellt sein, wenn für die Einrichtung des Werbematerials nur ungeschultes Personal zur Verfügung steht. Diese Vorgaben werden von bisher bekannten Präsentationssystemen nicht oder nicht genügend erfüllt.

Der vorliegenden Erfindung liegt daher die Aufgabe zugrunde, ein Präsentationssystem der eingangs genannten Art bereitzustellen, mit dem die soeben erwähnten Ziele erreichbar sind.

Diese Aufgabe wird erfindungsgemäss mit einem System gemäss Patentanspruch 1 gelöst.

Patentanspruch 3 definiert eine Deckplatte, die im Rahmen der Erfindung einen besonderen Beitrag zur Lösung der vorgenannten Aufgabe leistet.

Die Unteransprüche 2 bzw. 4 definieren bevorzugte Ausführungsformen.

Die mit der erfindungsgemässen Lösung erzielten Vorteile sind insbesondere die folgenden:
- Es wird sichergestellt, dass die Ausstellung des Werbematerials überall mit dem gleichen Erscheinungsbild erfolgt.
- Der erforderliche Mehraufwand - sowohl bei der Herstellung wie bei der Verwendung des Systems - ist praktisch vernachlässigbar.
- Die Ausstellung kann durch ungeschultes Personal eingerichtet werden, ohne die Möglichkeit von Fehlausstellungen in Kauf nehmen zu müssen.
- Die ästhetische Wirkung des Erscheinungsbildes der Ausstellung wird in keiner Weise durch die erfindungsgemässen Mittel beeinträchtigt, sondern sogar verbessert, weil die Basisplatte und ihre Aussparungen mit einer Deckplatte abgedeckt werden.
- Das erfindungsgemässe System ist sehr flexibel, weil damit eine grosse Auswahl spezifischer Anordnungen des Werbematerials eingerichtet werden kann.
- Das erfindungsgemässe Präsentationssystem ermöglicht wirksame Werbung für eine grosse Vielfalt von Produkten, Verkaufswaren, Dienstleistungen, etc. bzw. Präsentation davon.

Anhand der schematischen Figuren in den beiliegenden Zeichnungen wird nachstehend ein Ausführungsbeispiel der Erfindung näher erläutert. Es zeigen
- Figur 1:: eine perspektivische Ansicht voneinander getrennter Komponenten eines erfindungsgemässen Präsentationssystems;
- Figur 2:: eine perspektivische Ansicht des mit den Komponenten gemäss Figur 1 gebildeten erfindungsgemässen Präsentationssystems;
- Figur 3:: einen Schnitt durch die Linie A-A in Figur 2;
- Figur 4:: einen Schnitt durch die Linie B-B in Figur 2.

Wie aus Figur 1 ersichtlich, enthält ein erfindungsgemässes Präsentationssystem folgende Komponenten:
- eine Basisplatte 12,
- eine Deckplatte 21 und
- eine Vielzahl von Werbematerialeinheiten 42-48.

Die Basisplatte 12 hat eine systematische Anordnung von Aussparungen, z. B. Bohrungen 13 bzw. Nuten 14. Für die Herstellung der Basisplatte 12 kommen z. B. folgende Materialien in Frage: Holz oder holzähnliches Material, Spanplatte (Holzspanplatte), MDF (Holzfaserplatte), Styropor, Kunststoff (Verbund- oder Schaumplatte). In einer bevorzugten Ausführungsform umfasst die systematische Anordnung von Aussparungen der Basisplatte 12 Reihen von Bohrungen 13 und/oder z. B. parallel zueinander verlaufende Nuten 14. Die Bohrungen 13 jeder Reihe sind vorzugsweise gleichmässig über die Länge der Reihe verteilt und weisen daher einen einheitlichen Abstand zueinander auf. Auch die Nuten 14 sind bevorzugt gleichmässig über die Fläche der Basisplatte 12 verteilt, z. B. wie in Figur 1 dargestellt. Die systematische Anordnung der Aussparungen 13, 14 der Basisplatte 12 ermöglicht eine grosse Flexibilität bei der Gestaltung der Ausstellung der Werbematerialeinheiten 42-48.

Die Deckplatte 21 weist eine ausstellungsspezifische Anordnung von Öffnungen auf, z. B. Löcher 22-26 bzw. Schlitze 31-35. Wie in Figur 2 dargestellt, ist die Deckplatte 21 auf der Basisplatte 12 in einer bestimmten Position positionierbar. Diese bestimmte Position der Deckplatte 21 in Bezug auf die Basisplatte 12 und die ausstellungsspezifische Anordnung der Öffnungen 22-26 bzw. 31-35 der Deckplatte 21 legen das Erscheinungsbild der Ausstellung der Werbematerialeinheiten 42-48 eindeutig fest, so dass eine fehlerhafte Ausstellung ausgeschlossen ist.

Die Deckplatte 21 besteht vorzugsweise aus einem optisch undurchsichtigen Material und kann z. B. aus Karton (bedruckt oder unbedruckt), Kunststoff (z. B. Acryl, Plexiglas, etc.) oder Metall hergestellt werden. Für einen z. B. vor einem Schaufenster stehenden Betrachter ist daher die Basisplatte 12 nicht sichtbar, weil diese von der Deckplatte 21 abgedeckt ist.

In einer bevorzugten Ausführungsform umfasst die ausstellungsspezifische Anordnung der Öffnungen der Deckplatte 21 Löcher 22-26 und/oder Schlitze 31-35. Dabei fluchtet jede dieser Öffnungen mit einer Aussparung 13, 14 der Basisplatte 12 oder mit einem Teil einer solchen Aussparung 13, 14, wenn sich die Deckplatte 21 in ihrer bestimmten Position in Bezug auf die Basisplatte 12 befindet.

Die Werbematerialeinheiten 42-48 können verschiedene Formen aufweisen und dreidimensionale oder flächenartige Elemente darstellen, z. B. Dekorationselemente 42-44, U-förmige Anzeigeelemente 45-46, Gestalten darstellende Flächenelemente 47 oder Tafeln 48. Die Werbematerialeinheiten 42-48 können z. B. aus Karton, Kunststoff (z. B. Acryl, Plexiglas, etc.), Metall oder Holz hergestellt werden.

Die Werbematerialeinheiten 42-48 haben Stützen 52-58, welche durch entsprechende Öffnungen, wie z. B. Löcher 22-26 bzw. Schlitze 31-35, der Deckplatte 21 in Aussparungen, wie z. B. Bohrungen 13 bzw. Nuten 14, der Basisplatte 12 einsteckbar sind.

Die Stützen 52-54 und 57 bzw. 57a können z. B. Stangen mit einem kreisförmigen Querschnitt sein, wobei der Aussendurchmesser dieser Stangen genau durch eines der Löcher 22-26 der Deckplatte 21 und in eine der Bohrungen 13 der Basisplatte 12 passt.

Die Stützen 52-54 und 57 bzw. 57a der Werbematerialeinheiten 42-44 und 47 können z. B. aus Kunststoff (z. B. Acryl, Plexiglas, etc.), Metall oder Holz hergestellt werden.

Die Stützen 55, 56, 58 der Werbematerialeinheiten 45, 46, 48 werden jeweils von einem vertikal angeordneten Teil derselben gebildet, dessen unterer Endteil so geformt und bemessen ist, dass er genau durch einen der Schlitze 31-35 der Deckplatte 21 und in eine der Nuten 14 der Basisplatte 12 passt.

Wie in den Figuren 3 und 4 beispielsweise für einige der Werbematerialeinheiten 42-48 dargestellt, ist je ein Endteil der Stützen 52-58 jeder Werbematerialeinheit 42-48 durch eine der Öffnungen 22-26; 31-35 der Deckplatte 21 in eine Aussparung 13 bzw. 14 der Basisplatte 12 einsteckbar. Gemäss Figur 3 ist der Endteil der Stütze 54 bzw. 57 in je eine Bohrung 13 der Basisplatte 12 eingesteckt, während der Endteil der Werbematerialeinheit 48 in eine Nut 14 der Basisplatte 12 eingesteckt ist. Gemäss Figur 4 ist der Endteil jeder der Stützen 56 bzw. 56a der Werbematerialeinheit 46 in je eine Nut 14 der Basisplatte 12 eingesteckt.

Es versteht sich, dass vielfältige Varianten des vorstehend beschriebenen Präsentationssystems und der beschriebenen Deckplatte 21 denkbar sind, die durchaus im Rahmen der erfindungsgemässen Lösung liegen.

## Patentansprüche

1. System zur Präsentation von Werbematerialien in einer bestimmten Anordnung,
**dadurch gekennzeichnet,**
dass es folgende Komponenten enthält:
eine Basisplatte (12), welche eine systematische Anordnung von Aussparungen (13, 14) aufweist,
eine Deckplatte (21), welche eine ausstellungsspezifische Anordnung von Öffnungen (22-26; 31-35) aufweist und auf der Basisplatte (12) in einer bestimmten Position positionierbar ist, und
eine Vielzahl von Werbematerialeinheiten (42-48), deren Stützen (52-58) durch Öffnungen (22-26; 31-35) der Deckplatte (21) in Aussparungen (13, 14) der Basisplatte (12) einsteckbar sind, wobei je ein Endteil der Stützen (52-58) jeder Werbematerialeinheit (42-48) durch eine der Öffnungen (22-26; 31-35) der Deckplatte (21) in eine Aussparung (13, 14) der Basisplatte (12) einsteckbar ist.

2. System gemäss Anspruch 1,
**dadurch gekennzeichnet,**
dass die systematische Anordnung von Aussparungen (13, 14) der Basisplatte (12) Reihen von Bohrungen und/oder eine Anordnung von Nuten umfasst, und dass die ausstellungsspezifische Anordnung von Öffnungen (22-26; 31-35) der Deckplatte (21) Löcher (22-26) und/oder Schlitze (31-35) umfasst, wobei jede dieser Öffnungen mit einer Aussparung (13, 14) der Basisplatte (12) oder mit einem Teil einer solchen Aussparung (13, 14) fluchtet, wenn sich die Deckplatte (21) in ihrer bestimmten Position in Bezug auf die Basisplatte (12) befindet.

3. Deckplatte für ein System zur Präsentation von Werbematerialien in einer bestimmten Anordnung, welches ausser dieser Deckplatte folgende Komponenten enthält:
eine Basisplatte (12), welche eine systematische Anordnung von Aussparungen (13, 14) aufweist, und
eine Vielzahl von Werbematerialeinheiten (42-48), deren Stützen (52-58) durch Öffnungen (22-26; 31-35) der Deckplatte (21) in Aussparungen (13, 14) der Basisplatte (12) einsteckbar sind,
wobei die Deckplatte **dadurch gekennzeichnet** ist,
dass sie
auf der Basisplatte (12) in einer bestimmten Position positionierbar ist, und
eine ausstellungsspezifische Anordnung von Öffnungen (22-26; 31-35) aufweist, wobei jede dieser Öffnungen mit einer Aussparung (13, 14) der Basisplatte (12) oder mit einem Teil einer solchen Aussparung (13, 14) fluchtet, wenn sich die Deckplatte (21) in ihrer bestimmten Position in Bezug auf die Basisplatte (12) befindet.

4. Deckplatte gemäss Anspruch 3,
**dadurch gekennzeichnet,**
dass ihre ausstellungsspezifische Anordnung von Öffnungen (22-26; 31-35) Löcher (22-26) und/oder Schlitze (31-35) umfasst.
